# EUROPÄISCHE PATENTSCHRIFT

(11) **EP 1 347 168 B1**
(45) Veröffentlichungstag und Bekanntmachung des Hinweises auf die Patenterteilung: **29.03.2006**
(21) Anmeldenummer: 03001751.1
(22) Anmeldetag: 28.01.2003
(51) Int. Cl.: F02M 47/02, F02M 59/46, F02M 55/00, F02M 61/16

(54) **Einspritzinjektor für Brennkraftmaschinen**
Injector for internal combustion engines
Injecteur pour moteurs à combustion interne

(30) Priorität: 18.03.2002 DE 10212002; 19.12.2002 DE 10259544
(43) Veröffentlichungstag der Anmeldung: 24.09.2003
(73) Patentinhaber: L'ORANGE GMBH, D-70435 Stuttgart (DE)
(72) Erfinder: Koch, Hans-Joachim, 72293 Glatten (DE); Malitsky, Wilhelm, 74360 Ilsfeld-Helfenberg (DE); Ressel, Horst, 71364 Winnenden (DE); Scheibe, Wolfgang, 71642 Ludwigsburg-Poppenweiler (DE)

(56) Entgegenhaltungen:
- WO-A-01/12981
- DE-A- 19 524 520
- DE-A- 19 820 341
- US-A- 5 694 903

## Beschreibung

Die Erfindung betrifft einen Einspritzinjektor für Brennkraftmaschinen.

Bei mehrteiligem, aus axial zusammengespannten Elementen bestehendem Aufbau umfassen aus der WO 01/12981 A1 bekannte Injektoren in Hintereinanderschaltung einen Düsenteil, einen Vorsteuerteil und einen Aktor in Form eines Magnetstellers. Wird der Aktor bestromt, so wird über den Vorsteuerteil ein Steuerraum druckentlastet, bei dessen Druckbeaufschlagung die Düsennadel des Düsenteiles in Richtung auf ihre Schließrichtung druckbeaufschlagt ist und damit zugedrückt wird.

Der Vorsteuerteil umfasst einen Steuereinsatz, in dem als Steuerelement eine lang gestreckte, schlanke Ventilstange geführt ist, die sich zwischen dem Aktor und einem axial zum Gehäuse festgelegten Gegenstück erstreckt. Über die Ventilstange ist ein in der Verbindung zwischen Steuerraum und Niederdruckseite liegender Verbindungskanal absperrbar. Die Ventilstange weist bezogen auf die Größe des Abstandes zwischen einem aktorseitigen Anschlag und der durch die Ventilstange gesteuerten Mündung des Verbindungskanales ein kleines Übermaß auf, das so bemessen ist, dass es durch die elastische Nachgiebigkeit der Ventilstange bei zwischen Aktor und Gegenstück eingepasstem Steuereinsatz abgeglichen werden kann.

Der Steuereinsatz weist einen buchsenartigen Mantel auf, der die Führung für die Ventilstange aufnimmt und der seinerseits in die zentrale Gehäusebohrung eingesetzt und eingepasst ist und zwischen dem Aktor und dem Düsenteil liegt. Die Einpassung in das Gehäuse, die Zusammenspannung des Gehäuses und die Verspannung des Gehäuses gegenüber der Brennkraftmaschine bedingen, in Verbindung mit unvermeidbaren Fertigungstoleranzen, in der Funktion des Einspritzinjektors Streuungen bezüglich der tatsächlichen Einspritzmenge zur jeweiligen Sollvorgabe, mit der Folge einer ungleichmäßigen Versorgung der einzelnen Zylinder bei mehrzylindrigen Brennkraftmaschinen.

Aus der DE 195 24 520 A1 ist ein Kraftstoff-Einspritzventil für Brennkraftmaschinen bekannt, dessen Ventilhaltekörper in das Gehäuse der Brennkraftmaschine eingesetzt ist und dessen Hochdruckanschluss durch einen ebenfalls in das Gehäuse der Brennkraftmaschine eingesetzten Druckrohrstutzen gebildet wird, wobei die Aufnahmebohrung für diesen Druckrohrstutzen auf die Bohrung für den Ventilhaltekörper ausmündet und der Druckrohrstutzen im Bereich seines freien Endes gegen das Gehäuse verspannt ist. Die Verspannung erfolgt über eine Spannmutter, die den Druckrohrstutzen mit einer anschließenden Druckleitung verbindet, wobei die Druckleitung in einem radial verbreiterten und konisch in eine entsprechende Aufnahme des Druckrohrstutzens eingreifendem Kopfstück ausläuft. Die Spannmutter ist über einen den Druckrohrstutzen umschließenden Hals in die Aufnahmebohrung für den Druckrohrstutzen eingeschraubt und umschließt mit ihrem Mutternkopf beabstandet zum Kopfstück die Druckleitung, wobei zwischen Mutternkopf und Kopfstück ein die Druckleitung umschließendes Deformationselement liegt, das als Hülse ausgebildet ist und über das die Höhe der über die Spannmutter auf den Druckrohrstutzen übertragbaren axialen Spannkräfte auf einen vorgegebenen Grenzwert zu beschränken ist, und zwar durch plastische Verformung des Deformationselementes bei Überschreiten der Elastizitätsgrenze.

Die Verspannung des Druckrohrstutzens gegen die Druckleitung, und von Druckrohrstutzen und Druckleitung am vom Ventilkörper abgelegenen Ende des Druckrohrstutzens gegen das Gehäuse, in Verbindung mit der Verspannung des Druckrohrstutzens gegen den Ventilhaltekörper bedingt aufgrund der in einer derartigen Lösung gegebenen Hintereinanderschaltung mit unverzweigtem Kraftfluss sowie der vertretbaren Tolerierung und der zu beherrschenden Kräfte hohe Spannungsbelastungen der einzelnen Teile, so insbesondere auch des Druckrohrstutzens, wobei das Aufbringen einer erforderlichen Mindestspannkraft über die Spannmutter - sieht man von der Erfassung des Drehmomentes ab - nur dadurch erkennbar gewährleistet ist, dass die Verspannung bis in den sichtbaren Deformationsbereich des Deformationselementes erfolgt.

Der Erfindung liegt die Aufgabe zugrunde, für einen mehrteiligen, axial verspannten Einspritzinjektor eine Abstützung für einen Einsatz zu finden, die bei Gewährleistung der erforderlichen axialen Mindestspannkraft eine konstruktive Begrenzung der Spannkraft nach oben ermöglicht, und dies auch bei Montage des Steuereinsatzes als vorgefertigte Montageeinheit sowie bei unter Fertigungsgesichtspunkten vorteilhaften groben Tolerierungen, ohne dass sich Beeinträchtigungen der Funktionalität des Einspritzinjektors ergeben, zwar auch nicht durch den sonstigen Aufbau des Einspritzinjektors und durch dessen Einbau in die Brennkraftmaschine bedingte Verspannungen.

Gemäß der Erfindung wird dies mit den Merkmalen des Anspruches 1 erreicht. Die Unteransprüche enthalten zweckmäßige weitere Ausgestaltungen.

Bei der erfindungsgemäßen Ausbildung bildet das Gehäuse einen Anschlag für den Düsenteil bzw. einem dem Düsenteil vorgelagertes Gegenstück, das ein Übergangselement darstellt. Bei Anlage an diesem Anschlag, d. h. bei Verspannung des Düsenteils oder eines dem Düsenteil vorgelagerten Gegenstücks (Übergangselement) gegen das Gehäuse beispielsweise im Rahmen der axialen Zusammenspannung des Injektors, ist der Düsenteil bzw. der Düsenteil und das Gegenstück zum Gehäuse axial festgelegt, so dass über die Bemessung der Länge der Stützhülse, die im Ausgangszustand eine Überlänge aufweist, die Verspannung des Einsatzes gegen den Düsenteil oder das vorgelagerte Gegenstück sichergestellt ist. Es ergibt sich somit im Rahmen der Erfindung ein verzweigter Kraftfluss vom Gehäuse zum Düsenteil einerseits durch direkte Abstützung des Düsenteils oder des vorgelagerten Gegenstücks gegen das Gehäuse und andererseits vom Gehäuse über Stützhülse und Einsatz gegen das Düsenteil, wobei die Stützhülse die Höhe der Abstützkraft zwischen Einsatz und Düsenteil bzw. Gegenstück bestimmt, somit durch die konstruktiven Abmessungen der Stützhülse und ihrer Abstützungen gegen Gehäuse und Einsatz bei gegen das Gehäuse verspanntem Düsenteil bzw. vorgelagertem Gegenstück die Abstützkraft des Einsatzes gegen das Düsenteil festgelegt ist. Damit kann rein konstruktiv sowohl eine Mindestspannkraft vorgegeben werden, als auch eine Begrenzung der Spannkraft nach oben erreicht werden, wobei durch die im Rahmen der Erfindung liegende weitere Ausgestaltung zugleich auch eine Führung und Abstützung des Einsatzes im Gehäuse erreicht werden kann, die den Einsatz von beispielsweise durch die Montage des Injektors, so dessen Zusammenspannung, oder durch die Befestigung des Injektors an der Brennkraftmaschine bedingten Verspannungen freihält.

Dadurch, dass der Einsatz lediglich in seinem bezogen auf die Einschubrichtung in die aufnehmende Axialbohrung rückwärtigen Bereich benachbart zum Düsenteil bzw. Gegenstück radial gegenüber der Axialbohrung geführt ist, ergibt sich über den weitaus größten Teil seiner Länge eine freie Verschiebbarkeit in der Axialbohrung. Durch das Einpressen in die Aufnahmebohrung bedingte Belastungen sind damit auf den rückwärtigen Endbereich beschränkt, der in Gegenrichtung von der Stützhülse als umschließender Abstützung gegen das Gehäuse beaufschlagt ist. Im Rahmen der Erfindung ist somit die Führung des Einsatzes auf einen kurzen, zum Gegenstück benachbarten Bereich des Einsatzes beschränkt, so dass die funktionsgerechte Einpassung des Einsatzes in die Axialbohrung bei der axialen Zusammenspannung des Injektors erfolgen kann, in deren Rahmen das Düsenteil bzw. das Gegenstück gegen das Gehäuse verspannt wird.

Der radiale Führungsabschnitt für den Steuereinsatz wird zweckmäßigerweise durch einen radial überstehenden Absatz gebildet, so dass sich eine radial einspringende Schulter als Anlage für die umschließende Stützhülse ergibt, die zweckmäßigerweise dünnwandig ausgebildet ist und gegenüberliegend an einer Schulter der Gehäusebohrung abgestützt ist.

Für den radialen Führungsabschnitt des Einsatzes erweist sich eine axiale Länge als zweckmäßig, die in der Größenordnung des Durchmessers des Einsatzes liegt. Die umschließende, und insbesondere als Hülse ausgebildete Abstützung weist bevorzugt insbesondere vor der Erstmontage ein ausreichendes Radialspiel auf, um auch bei in den plastischen Bereich gehenden Verformungen der Abstützung radiale, auf den Einsatz einwirkende Spannkräfte zu vermeiden.

Durch die Erfindung wird insgesamt ein Aufbau für einen Einspritzinjektor erreicht, bei dem der Einsatz von durch seine Befestigung im Gehäuse bedingten Spannkräften ebenso freigehalten wird wie von durch die Zusammenspannung des Injektors bedingten Kräften. Dies verbunden mit dem Vorteil, dass die Montage des Einspritzinjektors, insbesondere die Einbringung des eine vormontierte Einheit bildenden Einsatzes in die Aufnahmebohrung des Gehäuses aufgrund der Ausgestaltung der Abstützung des Einsatzes gegenüber der Aufnahmebohrung keine engen Toleranzen bedingt, da sich in Verbindung mit der Verspannung des Düsenteils bzw. Gegenstücks gegen das Gehäuse für den Einsatz die gewünschte axiale Lage zum Düsenteil bzw. Gegenstücks aufgrund der nachgiebigen Abstützung zum Gehäuse von selbst ergibt. Zudem gibt die Ausbildung des Einsatzes mit dem Sitzstück auch weite Grenzen bei der Längenbemessung des Einsatzes, sei es z. B. durch Verwendung von Sitzstücken unterschiedlicher Höhe oder durch stirnseitigen Materialabtrag am jeweiligen Sitzstück.

Im Rahmen der Erfindung kann eine axial bezogen auf das Düsenteil bzw Gegenstück als Anschlagfläche positive Einbautoleranz des Einsatzes für die Montage bewusst vorgesehen und der nachfolgend durch das Zusammenspannen sich über die Stützhülse ergebende Toleranzausgleich genutzt werden, um eine für die Abdichtung zwischen Einsatz und Gegenstück notwendige Mindestabstützkraft, also eine Abstützkraft vorgegebener Höhe zu erreichen. Dies, bezogen auf die Verhältnisse bei Injektoren, innerhalb verhältnismäßig weiter Toleranzgrenzen oberhalb der positiven Mindesttoleranz, die zur Höhe der angestrebten erforderlichen Abstützkraft zwischen Düsenteil bzw. Gegenstück und Einsatz korreliert, wobei über die erfindungsgemäße Abstützung - innerhalb weiter Toleranzgrenzen - auch die Höhe der Abstützkräfte durch die mögliche plastische Verformung der Stützhülse begrenzt werden kann.

Als Stützhülse findet erfindungsgemäß bevorzugt eine dünnwandige Stahlhülse Verwendung, wobei die Wanddicke der Stützhülse einen Bruchteil des Durchmessers des Einsatzes ausmacht, so dass beispielsweise auf einen Durchmesser des Einsatzes, bzw. der Buchse des Einsatzes in der Größenordnung von 10 - 15 mm eine Wanddicke von etwa 1 mm gegeben ist. In der Länge ist für die Stützhülse eine Bemessung zweckmäßig, die beim ein- bis mehrfachen des Durchmessers der Stützhülse liegt, wobei für die Länge der Stützhülse das zwei- bis vierfache ihres Durchmessers eine zweckmäßige Maßrelation darstellt. Grundsätzlich kann als Stützhülse auch ein anderes, räumlich entsprechend einsetzbares Element vorgesehen werden, das in entsprechender Weise durch elastische und/oder elastoplastische Nachgiebigkeit und/oder Deformierbarkeit die erforderliche Kraftübertragung ermöglichen.

Die Führungslänge des Einsatzes, bzw. von dessen Buchse gegenüber dem Gehäuse benachbart zum Gegenstück, und damit bezogen auf die Einsteckrichtung des Einsatzes in das Gehäuse, liegt zweckmäßigerweise in der Größenordnung des Durchmessers des Einsatzes, wobei der Einsatz gegen das Gegenstück in einer ringförmigen Dichtfläche ausläuft, die durch ein dem Einsatz stirnseitig zugeordnetes Sitzstück gebildet ist.

Im Hinblick darauf, dass der Einsatz im Rahmen der Erfindung eine vormontierte Einbaueinheit bildet, erweist es sich des Weiteren als zweckmäßig, wenn die als Steuerelement vorgesehene Ventilstange in ihrem Verstellweg durch einen Anschlagbund gegenüber einer Anschlagfläche des Einsatzes begrenzt ist, wobei der Anschlagbund bevorzugt einem Ringraum des Einsatzes zugeordnet ist, der durch ein kappenartiges, aufgesetztes Endteil des Einsatzes teilweise abgegrenzt ist.

Weitere Einzelheiten und Merkmale der Erfindung ergeben sich aus den Unteransprüchen. Ferner wird die Erfindung nachstehend mit weiteren Details anhand eines Ausführungsbeispieles erläutert. Es zeigen:
- Fig. 1: eine schematisierte Schnittdarstellung eines Einspritzinjektors gemäß der Erfindung, und
- Fig. 2: einen vergrößerten Teilausschnitt des Einspritzinjektors, wobei dieser Teilausschnitt insbesondere den Einsatz und dessen Anordnung im Gehäuse zeigt.

Als Ausführungsbeispiel ist ein in grundsätzlicher bekannter Weise modular aufgebauter Einspritzinjektor 1 dargestellt, dessen einspritzseitiges Ende von einem Düsenteil 2 mit darin geführter Düsennadel 3 gebildet ist. Zwischen dem zweiteilig aufgebauten Düsenteil 2 und dem axial folgenden Gehäuse 4 liegt - als Einlegeteil - ein plattenförmiges Gegenstück 5 zu einem als Steuereinsatz ausgebildeten Einsatz 7, den das Gehäuse 4 in einer zentralen Axialbohrung 6 aufnimmt. Seinerseits ist der Einsatz 7 zentral von einem Steuerelement in Form einer lang gestreckten Ventilstange 8 durchsetzt, die über einen gegenüberliegend zum Düsenteil 2 am Gehäuse 4 angeordneten und nur schematisch dargestellten Aktor 9 zu beaufschlagen ist, der bevorzugt als Magnetsteller ausgebildet ist. Die Ventilstange kann einstückig sein oder aus mehreren Teilstücken bestehen. Vorzugsweise ist die Ventilstange aus zwei Stücken gebildet. Im Bereich der Dichtzone empfiehlt es sich wegen der abrasiven Angriffe des Kraftstoffs ein Stangenteil aus einem Hartmetall zu verwenden. Im oberen Teil wird vorzugsweise ein Stangenteil aus einem Material verwendet, das den gleichen Temperaturausdehnungskoeffizienten wie das Gehäuse und die Buchse 10 des Einsatzes 7 aufweist. Die Führung kann, wie dargestellt, in einer oberen und einer unteren Lagerbuchse 10 erfolgen, wobei die untere Lagerbuchse 10 eine Führung für beide Stangenteile darstellen kann. Für die Führung des unteren, verschleißfesten Stangenteils kann jedoch auch eine zusätzliche dritte Lagerbuchse vorgesehen sein. Achsversätze zwischen den Führungen und dem Ventilsitz lassen sich bei separater Führung des unteren Stangenteils leicht ausgleichen.

Zusammen mit dem Gehäuse 4 ist der Steuereinsatz 7 in Fig. 2 vergrößert dargestellt. Wie ersichtlich umfasst der Einsatz 7 - als vorgefertigte Montageeinheit, die in die Axialbohrung 6 einzuschieben ist - bei zylindrischer Grundform eine Buchse 10, in deren zentraler Bohrung 11 die Ventilstange 8 über die Lagerbuchsen 12 verschieblich geführt ist. An ihrem unterem, dem Gegenstück 5 zugeordneten Ende ist die Buchse 10 zentral mit einem eingesetzten Sitzstück 13 versehen, das in bekannter Weise die Sitzfläche für ein der Ventilstange 8 zugeordnetes Schließglied enthält. Das Schließglied kann ein von der Ventilstange 8 separates Teil, wie z. B. eine Flachkugel sein. Als Schließglied kann aber auch die Ventilstange 8 in ein- oder mehrteiliger Ausführung mit angeformter Ventilkontur (Halbkugel, Dichtkegel) dienen. Ferner weist das Sitzstück 13 eine Bohrung als Teil eines Verbindungskanales 14 auf, der sich in dem ein Einlegeteil bildenden Gegenstück 5 fortsetzt. Das Sitzstück 13 bildet somit eine Ventilplatte als Abschlusskörper des Steuereinsatzes 7, der mit dem Gegenstück 5,eine den Verbindungskanal 14 umschließende Dichtgrenze 16 bildet, welche bei hinreichender axialer Verspannung zwischen dem Einsatz 7 und dem Gegenstück 5 geschlossen ist.

Zur Verspannung des Steuereinsatzes 7 und des von diesem getragenen Sitzstückes 13 gegen das Gegenstück 5 ist der Steuereinsatz 7 gegen das Gehäuse 4 über eine Stützhülse 17 abgestützt, die zwischen Anlagen eingespannt ist, von denen eine durch eine vom Gegenstück 5 abgelegene gehäuseseitige Schulter 18 und die andere durch eine Schulter 19 am Außenumfang der Buchse 10 des Steuereinsatzes 7 gebildet ist. Auf die Schulter 19 folgt in Richtung auf das Gegenstück 5 ein im Durchmesser erweiterter Abschnitt der Buchse 10, der zum Gehäuse 4 für den Steuereinsatz 7 die radiale Führung 20 bildet. Die Stützhülse 17 ist demgegenüber, was in der Zeichnung nicht besonders hervortritt, mit radialem Spiel zum Umfang der Buchse 10 des Steuereinsatzes 7 und/oder zum entsprechenden Bereich der Axialbohrung 6 des Gehäuses 4 angeordnet, derart, dass, bezogen auf kurze Stauchwege, durch Stauchen der Stützhülse 17 bedingte Veränderungen in der Wandstärke der Stützhülse 17 keine radiale Verspannung zwischen dem Gehäuse 4 und dem Einsatz 7 zur Folge haben.

Gegenüberliegend zum Sitzstück 13 als Abschlusskörper des Einsatzes 7 und Anschlusskörper zum Gegenstück 5, ist die Ventilstange 8 gegen eine Ankerstange 30 abgestützt, die einen Anschlagbund 21 aufweist, der in einem Ringraum 22 des Steuereinsatzes 7 liegt, wobei dieser Ringraum 22 zwischen einer Stirnseite der Buchse 10 und einem kappenartigen, gegen die Buchse 10 verschraubten und eine Verlängerung der Buchse 10 bildenden Endteil 23 liegt. Die Stirnflächen des Ringraumes 22 bilden Hubanschläge, wobei insbesondere dem unteren Hubanschlag auch eine Dämpfungsfunktion zukommt.

Wie Fig. 1 zeigt, ist die Ankerstange 30 an ihrem über das Endteil 23 hinausragenden Ende mit der Ankerplatte 24 des als Magnetsteller ausgebildeten Aktors 9 verbunden, der unter Vermittlung einer Distanzscheibe 25 stirnseitig gegen das Gehäuse 4 verschraubt ist.

Fig. 1 zeigt des Weiteren schematisiert den Hochdruckanschluss 26 des Einspritzinjektors 1 und teilweise dessen Kanalverbindung 27 zur Düsennadel 3 bzw. deren Druckraum 28. Rückseitig zu der in Schließrichtung federbelasteten Düsennadel 3 liegt im Übergang zum Gegenstück 5 ein Steuerraum 29, der in gedrosselter Verbindung zum hochdruckseitigen Zulauf steht und der, was nur teilweise gezeigt ist, über die den Kanal 14 umfassende, ventilgesteuerte Anschlussverbindung zur Niederdruckseite zur Einleitung der Einspritzung druckentlastet wird.

Bei der erfindungsgemäßen Lösung bildet der Steuereinsatz 7 eine vorgefertigte Montageeinheit, was sowohl die Erstmontage wie auch etwaige Reparaturen erleichtert.

Die notwendige Einpassung des Steuereinsatzes 7 als Montageeinheit wird durch die Verwendung einer Stützhülse 17 in der axialen Abstützung des Steuereinsatzes 7 gegenüber dem Gehäuse 4 wesentlich erleichtert und verlangt insbesondere einen wesentlich geringeren Tolerierungsaufwand. Entsprechende konstruktive Längenbemessung der Stützhülse 17 vorausgesetzt, sowie auch eine entsprechende Lage beider Schultern 18 und 19, muss lediglich das Gehäuse 4 gegen den Düsenteil 2 über die Düsenmutter 31 verspannt werden, und in Verbindung mit dieser Verspannung ergibt sich über das Gegenstück 5 eine lagerichtige Positionierung der Stützhülse 17, die ungeachtet der vorab gegebenen Toleranzabweichungen zu einer Abstützkraft zwischen Gegenstück 5 und Stützhülse 17 führt, die den Vorgaben entspricht. Im Vergleich zu einer messtechnisch exakten Zuordnung bedeutet die erfindungsgemäß vorgesehene Nutzung des Werkstoffverhaltens zum Ausgleich der Toleranzen eine wesentliche Vereinfachung, zumal bei der erfindungsgemäßen Lösung ein verhältnismäßig großes Toleranzband gegeben ist und die axiale Positionierung der Stützhülse ebenso wie deren Länge und auch die Schultern 18 und 19 leicht zu kontrollieren ist. Ergänzend hierzu bildet der Steuereinsatz 7 eine vorgefertigte und damit auch vorab geprüfte Einheit, was die Montagesicherheit weiter verbessert und auch die Möglichkeit des leichten Austausches der verschleißempfindlichen Teile bietet.

Ist der Steuereinsatz 7 in der vorgeschilderten Weise montiert und über die Stützhülse 17 als elastisch und belastungsabhängig gegebenenfalls plastisch verformbares Federelement ungeachtet gegebener axialer Toleranzen die notwendige Abstützkraft zur dichtenden Anlage des Sitzstückes 13 am Gegenstück 5 sichergestellt, so braucht zur Komplettierung der Montage des Einspritzinjektors lediglich noch die Ankerplatte 24 mit der auslaufend zur Ventilstange 8 vorgesehenen Ankerstange 30 verbunden werden, wobei über die Distanzscheibe 25 der Restluftspalt für den Stellmagneten 9 eingestellt wird.

Da der Steuereinsatz 7 eine eigenständige innere Einheit des Einspritzinjektors 1 bildet, die lediglich im Bereich der Führung 20 radial gegen das Gehäuse 1 abgestützt ist, ansonsten aber radial nicht geführt ist, bleiben auch sonstige, auf den Einspritzinjektor 1 von außen wirkende Kräfte, insbesondere Befestigungskräfte, ohne Einfluss auf die eingestellten Einstellmaße, insbesondere auf den Steuereinsatz 7, womit eine präzise Funktion des Einspritzinjektors insgesamt sichergestellt ist. Lediglich der Luftspalt zwischen Ankerplatte 24 und Magnetgrundkörper kann bei einer Stauchung des Injektorgehäuses 4 eine Verkleinerung erfahren, was jedoch leicht durch eine geeignete Distanzscheibe 25 auszugleichen ist.

Die konstruktive Bemessung der Stützhülse 17 richtet sich nach der Abstützkraft, die für die Abdichtung in der Dichtgrenze 16 aufzubringen ist, bzw. nach der dieser Abstützkraft werkstoffseitig für die Stützhülse 17 entsprechenden Spannungshöhe. Die bei Einspritzinjektoren zu beherrschenden Drücke reichen bis in den Bereich von 2000 bar. Die Zeichnung veranschaulicht, dass auch zur Beherrschung solcher Drücke bzw. zum Aufbringen entsprechender Abstützkräfte verhältnismäßig dünnwandige Stützhülsen 17 ausreichend sind. Die gezeigte aus Stahl bestehende Stützhülse 17 hat bei einem Außendurchmesser der Buchse 10 von etwa 12 mm eine Wandstärke von etwa 1 mm und liegt, bei einer axialen Länge von etwa 40 mm, radial berührungsfrei.

## Patentansprüche

1. Einspritzinjektor für Brennkraftmaschinen, mit einem Gehäuse (4) und einem an dem Gehäuse (4) mittels einer Verschraubung gehalterten Düsenteil, und mit einem in einer axialen Bohrung des Gehäuses (4) angeordneten und ein Steuerelement (8) umfassenden Einsatz (7), wobei der Einsatz (7) einerseits gegen den am Gehäuse gehalterten Düsenteil (2) oder ein dem Düsenteil (2) vorgelagertes Gegenstück (5) verspannt ist,
**dadurch gekennzeichnet,**
**dass** der Einsatz (7) andererseits gegen das Gehäuse (4) über eine an dem Gehäuse (4) und am Einsatz (7) in Schultern (18, 19) abgestützte Stützhülse (17) verspannt ist, die im montierten Zustand in der Länge komprimiert ist.

2. Einspritzinjektor nach Anspruch 1,
**dadurch gekennzeichnet,**
**dass** die Stützhülse (17) im montierten Zustand im elastischen Bereich komprimiert ist.

3. Einspritzinjektor nach Anspruch 1,
**dadurch gekennzeichnet,**
**dass** die Stützhülse (17) im montierten Zustand im elastoplastischen Bereich komprimiert ist.

4. Einspritzinjektor nach einem der vorhergehenden Ansprüche,
**dadurch gekennzeichnet,**
**dass** die Einspannstellen des Einsatzes (7) zwischen der Schulter (19) und dem Düsenteil (2) oder Gegenstück (5) eine kurze Einspannung des Einsatzes (7) bilden.

5. Einspritzinjektor nach einem der vorhergehenden Ansprüche,
**dadurch gekennzeichnet,**
**dass** der Einsatz (7) eine Buchse (10), eine in der Buchse (10) als Steuerelement (8) geführte Ventilstange, ein düsenseitiges Sitzstück (13) und an dem dem Düsenteil (2) abgewandten Ende ein Endteil umfasst, das an der Buchse (10) befestigt ist und zusammen mit der Buchse (10) Hubanschläge für einen mit der Ventilstange verbundenen Anschlagbund (21) aufweist

6. Einspritzinjektor nach Anspruch 5,
**dadurch gekennzeichnet,**
**dass** der Einsatz (7) eine vormontierte Einheit bildet.

7. Einspritzinjektor nach einem der Ansprüche 1 bis 6,
**dadurch gekennzeichnet,**
**dass** der Einsatz (7) zylinderförmig ausgebildet ist und dass die Stützhülse (17) den Einsatz (7) zumindest vor der Erstmontage mit radialem Spiel umgibt.

8. Einspritzinjektor nach einem der Ansprüche 1 bis 7,
**dadurch gekennzeichnet,**
**dass** die Stützhülse (17) zur Axialbohrung (6) des Gehäuses (4) zumindest vor der Erstmontage radiales Spiel aufweist.

9. Einspritzinjektor nach einem der vorhergehenden Ansprüche,
**dadurch gekennzeichnet,**
**dass** der Einsatz (7) zwischen einem Aktor (9) und einem im Übergang zum Düsenteil (2) liegenden Gegenstück (5) vorgesehen ist, und dass der Einsatz (7) bei axialer Abstützung des Gegenstücks (5) gegen das Gehäuse (4) mit dem Gegenstück (5) eine Dichtgrenze (16) für einen Verbindungskanal (14) zwischen dem Einsatz (7) und dem Gegenstück (5) bildet, wobei der Einsatz (7) radial in seinem zum Gegenstück (5) benachbarten, bezogen auf seine Einschubrichtung in die Axialbohrung (6) rückwärtigen Bereich in der Axialbohrung (6) geführt und axial gegen das Gegenstück (5) über die Stützhülse (17) verspannt ist, die sich bei radialem Spiel zwischen einer umfangsseitig zum Einsatz (7) vorgesehenen Anlageschulter (19) und einer gehäuseseitigen Anlageschulter (18) erstreckt.

10. Einspritzinjektor nach Anspruch 9,
**dadurch gekennzeichnet,**
**dass** die buchsenseitige Anlageschulter (19) für die Hülse (17) im Übergang auf den radialen Führungsabschnitt (20) gebildet ist.

11. Einspritzinjektor nach Anspruch 10,
**dadurch gekennzeichnet,**
**dass** die axiale Länge des radialen Führungsabschnittes (20) etwa dem Durchmesser des Einsatzes (7) im Bereich des Führungsabschnittes (20) entspricht.

12. Einspritzinjektor nach einem der vorhergehenden Ansprüche,
**dadurch gekennzeichnet,**
**dass** der Düsenteil (2) über eine Düsenmutter (31) gegen das Gehäuse (4) verspannt ist, wobei die Übergriffslänge der Düsenmutter (31) zum Gehäuse (4) der Länge des radialen Führungsabschnittes (20) des Einsatzes (7) im Gehäuse (4) entspricht.

## Claims

1. Injector for internal combustion engines having a housing (4) and a nozzle part fastened to the housing (4) by means of a screw connection, and having an insert (7) which is arranged in an axial bore of the housing (4) and comprises a control element (8), the insert (7) being clamped firstly against the nozzle part (2) fastened to the housing (4) or against a counterpart (5) mounted in front of the nozzle part (2),
**characterized**
**in that** the insert (7) is clamped secondly against the housing (4) by means of a supporting sleeve (17) which is supported on the housing (4) and on the insert (7) in shoulders (18, 19), which supporting sleeve is compressed in length in the assembled state.

2. Injector according to Claim 1,
**characterized**
**in that** the supporting sleeve (17) is compressed in the elastic range in the assembled state.

3. Injector according to Claim 1,
**characterized**
**in that** the supporting sleeve (17) is compressed in the elastoplastic range in the assembled state.

4. Injector according to one of the preceding claims,
**characterized**
**in that** the fixing points of the insert (7) between the shoulder (19) and the nozzle part (2) or counterpart (5) form a short restraint of the insert (7).

5. Injector according to one of the preceding claims,
**characterized**
**in that** the insert (7) comprises a bush (10), a valve rod which is guided in the bush (10) as a control element (8), a seat piece (13) on the nozzle and an end part on the end facing away from the nozzle part (2), which end part is fastened to the bush (10) and has, together with the bush (10), stroke stops for a stop collar (21) connected to the valve rod.

6. Injector according to Claim 5,
**characterized**
**in that** the insert (7) forms a unit which can be preassembled.

7. Injector according to one of Claims 1 to 6,
**characterized**
**in that** the insert (7) is in the form of a cylinder and in that, at least before initial assembly, the supporting sleeve (17) surrounds the insert (7) with radial play.

8. Injector according to one of Claims 1 to 7,
**characterized**
**in that**, at least before initial assembly, there is radial play between the supporting sleeve (17) and the axial bore (6) of the housing (4).

9. Injector according to one of the preceding claims,
**characterized**
**in that** the insert (7) is provided between an actuator (9) and a counterpart (5) which merges into the nozzle part (2), and in that the insert (7), with axial support of the counterpart (5) against the housing (4), forms a sealing boundary (16), with the counterpart (5), for a connecting duct (14) between the insert (7) and the counterpart (5), the insert (7) being radially guided, in its region adjacent to the counterpart (5) and at the rear in relation to its insertion direction into the axial bore (6), in the axial bore (6) and being clamped axially against the counterpart (5) by means of the supporting sleeve (17) which extends, with radial play, between a bearing shoulder (19) provided on the circumference of the insert (7) and a bearing shoulder (18) on the housing.

10. Injector according to Claim 9,
**characterized**
**in that** the bearing shoulder (19) on the bush for the sleeve (17) is designed so as to merge into the radial guide section (20).

11. Injector according to Claim 10,
**characterized**
**in that** the axial length of the radial guide section (20) approximately corresponds to the diameter of the insert (7) in the region of the guide section (20).

12. Injector according to one of the preceding claims,
**characterized**
**in that** the nozzle part (2) is clamped against the housing (4) by means of a nozzle nut (31), the length of overlap between the nozzle nut (31) and the housing (4) corresponding to the length of the radial guide section (20) of the insert (7) in the housing (4).

## Revendications

1. Injecteur pour moteurs à combustion interne, comprenant un boîtier (4) et une partie de buse fixée sur le boîtier (4) par vissage, et comprenant un insert (7) disposé dans un alésage axial du boîtier (4) et comprenant un élément de commande (8), l'insert (7) étant d'une part serré contre la partie de buse (2) fixée sur le boîtier ou contre une pièce conjuguée (5) montée avant la partie de buse (2),
**caractérisé en ce que**
l'insert (7) est serré d'autre part contre le boîtier (4) par le biais d'une gaine de support (17) supportée sur le boîtier (4) et sur l'insert (7) dans des épaulements (18, 19), laquelle est comprimée en longueur dans l'état monté.

2. Injecteur selon la revendication 1,
**caractérisé en ce que**
la gaine de support (17) est comprimée dans la plage élastique dans l'état monté.

3. Injecteur selon la revendication 1,
**caractérisé en ce que**
la gaine de support (17) est comprimée dans la plage élasto-plastique dans l'état monté.

4. Injecteur selon l'une quelconque des revendications précédentes,
**caractérisé en ce que**
les points de serrage de l'insert (7) forment entre l'épaulement (19) et la partie de buse (2) ou la pièce conjuguée (5) un court serrage de l'insert (7).

5. Injecteur selon l'une quelconque des revendications précédentes,
**caractérisé en ce que**
l'insert (7) comprend une douille (10), une tige de soupape guidée en tant qu'élément de commande (8) dans la douille (10), une pièce de siège (13) du côté de la buse et, à l'extrémité opposée à la partie de buse (2), une partie d'extrémité qui est fixée sur la douille (10) et qui présente, conjointement avec la douille (10), des butées de levage pour un collet de butée (21) relié à la tige de soupape.

6. Injecteur selon la revendication 5,
**caractérisé en ce que**
l'insert (7) forme une unité prémontée.

7. Injecteur selon l'une quelconque des revendications 1 à 6,
**caractérisé en ce que**
l'insert (7) est réalisé sous forme cylindrique et **en ce que** la gaine de support (17) entoure l'insert (7) avec un jeu radial au moins avant le premier montage.

8. Injecteur selon l'une quelconque des revendications 1 à 7,
**caractérisé en ce que**
la gaine de support (17) présente, par rapport à l'alésage axial (6) du boîtier (4), un jeu radial au moins avant le premier montage.

9. Injecteur selon l'une quelconque des revendications précédentes,
**caractérisé en ce que**
l'insert (7) est prévu entre un actionneur (9) et une pièce conjuguée (5) située dans une transition à la partie de buse (2), et **en ce que** l'insert (7) forme, en cas de support axial de la pièce conjuguée (5) contre le boitier (4), avec la pièce conjuguée (5), une limite d'étanchéité (16) pour un conduit de liaison (14) entre l'insert (7) et la pièce conjuguée (5), l'insert (7) étant guidé radialement dans l'alésage axial (6) dans sa région voisine de la pièce conjuguée (5), tournée vers l'arrière par rapport à sa direction d'enfoncement dans l'alésage axial (6) et étant serré axialement contre la pièce conjuguée (5) par le biais de la gaine de support (17), qui s'étend en cas de jeu radial entre un épaulement d'appui (19) prévu du côté périphérique vers l'insert (7) et un épaulement d'appui (18) du côté du boîtier.

10. Injecteur selon la revendication 9,
**caractérisé en ce que**
l'épaulement d'appui (19) pour la gaine (17), du côté de la douille, est formé dans la transition à la portion de guidage radiale (20).

11. Injecteur selon la revendication 10,
**caractérisé en ce que**
la longueur axiale de la portion de guidage radiale (20) correspond approximativement au diamètre de l'insert (7) dans la région de la portion de guidage (20).

12. Injecteur selon l'une quelconque des revendications précédentes,
**caractérisé en ce que**
la partie de buse (2) est serrée par le biais d'un écrou de buse (31) contre le boîtier (4), la longueur de l'emprise de l'écrou de buse (31) sur le boîtier (4) correspondant à la longueur de la portion de guidage radiale (20) de l'insert (7) dans le boîtier (4).
